# EUROPÄISCHE PATENTSCHRIFT

(11) **EP 0 466 718 B1**
(45) Veröffentlichungstag und Bekanntmachung des Hinweises auf die Patenterteilung: **19.11.1992**
(21) Anmeldenummer: 90904773.0
(22) Anmeldetag: 01.04.1990
(51) Int. Cl.: F15B 15/26

(54) **DRUCKMITTELBETÄTIGTE EINRICHTUNG**
FLUID-ACTUATED DEVICE
DISPOSITIF PRESSURISE

(30) Priorität: 03.04.1989 DE 8904055 U
(43) Veröffentlichungstag der Anmeldung: 22.01.1992
(73) Patentinhaber: CYTEC ZYLINDERTECHNIK GMBH, D-52428 Jülich (DE)
(72) Erfinder: KLEMENT, Klaus-Dieter, D-5170 Jülich (DE)
(74) Vertreter: Becker, Thomas, Dr., Dipl.-Ing.
(86) Internationale Anmeldenummer: DE9000256
(87) Internationale Veröffentlichungsnummer: WO9012213

(56) Entgegenhaltungen:
- EP-A- 0 219 594
- DE-A- 2 906 819
- DE-A- 2 911 071
- DE-A- 3 317 487
- FR-A- 2 280 816
- US-A- 3 397 620
- US-A- 3 813 065
- US-A- 4 712 471
- HYDRAULICS AND PNEUMATICS. Vol.38, No. 10, October 1985, Cleveland US page 50 see figure 2

## Beschreibung

Die Erfindung betrifft eine druckmittelbetätigte Einrichtung.

Eine solche Einrichtung beschreibt die EP-A-0219 594. Diese hat sich für zahlreiche Anwendungen in der Praxis bewährt.

Die bekannte Einrichtung umfaßt ein Zylindergehäuse mit einem Zylinderboden. In das Zylindergehäuse ragt eine Zugstange mit ihrem einen Ende, das umfangsseitig mit einem Ringkanal ausgebildet ist. Dieses Ende wird innerhalb des Zylindergehäuses von einem Ringkolben umgriffen, gegen dessen Innenfläche Verriegelungselemente anliegen, die bei einer mit Hilfe eines Strömungsmediums verursachten Bewegung des Ringkolbens in Richtung auf die Zugstange nach innen in den Ringkanal der Zugstange geführt werden und die Zugstange dort festhalten. Diese Bewegung der Verriegelungselemente wird über entsprechende Schrägflächen am Ringkolben und am Ringkanal der Zugstange unterstützt. In der Verriegelungsstellung der Zugstange ist keine weitere Bewegung der Zugstange mehr möglich.

In der DE-A-2911 071 ist eine Verriegelungseinrichtung für Kolbenstangen von fluidbetätigten Zylindern in der Endstellung beschrieben, bei der die Kolbenstange in eine Verriegelungseinrichtung einführbar ist. Das Ende dieser einführbaren Kolbenstange ist mit einer Ringnut versehen, in die im Verriegelungszustand Verriegelungselemente eingreifen. Die Verriegelungselemente werden im Verriegelungszustand durch einen Schieber daran gehindert, sich radial nach außen zu bewegen. Ein axial wirkendes Abstützmittel für die Verriegelungselemente sorgt dafür, daß die Kolbenstange nicht herausgezogen werden kann.

Die beschriebene Verriegelungseinrichtung ist also eine reine Endlagenverriegelung für eine Kolbenstange. Erst wenn der Schieber in seiner Entriegelungsstellung eine radiale Bewegung der Verriegelungselemente wieder zuläßt, kann die Kolbenstange herausgezogen werden.

Der Erfindung liegt die Aufgabe zugrunde, eine druckmittelbetätigte Einrichtung vorzuschlagen, mit der es möglich ist, eine Kolbenstange auch in der Verriegelungsstellung über eine kleine Strecke zu bewegen.

Die erfindungsgemäße Einrichtung ist durch die Merkmale des Anspruches 1 beschrieben. Vorteilhafte Weiterbildungen ergeben sich aus den Merkmalen der Unteransprüche.

Mit der erfindungsgemäßen Einrichtung ist es möglich, die axial zu bewegende Kolbenstange (Zugstange) zunächst so weit in das Zylindergehäuse zu bewegen, bis die Verriegelungselemente radial nach innen bis in die Verriegelungsstellung gefahren sind.

Diese Verriegelungsstellung kann erfindungsgemäß jedoch weiter axial verändert werden,und zwar durch Betätitung der Abstützmittel eines weiteren (ringförmigen) Kolbens zwischen der Zugstange und dem Zylindergehäuse. Zu diesem Zweck ist der Kolben über ein Druckmittel in Richtung auf den Zylinderboden axial verschiebbar. Eine Relativbewegung in radialer Richtung oder mit einer radialen Komponente zwischen den Verriegelungselementen und der eingesetzten Zugstange erfolgt nicht, da die Verriegelungselemente in der Verriegelungsstellung außenseitig gegen einen Ringkolben anliegen, der eine radiale Auswärtsbewegung der Verriegelungselemente blockiert. Trotzdem wird die Axialbewegung dadurch gesichert, daß der Ringkolben gegen die Wirkung des ihn beaufschlagenden Druckmittels bewegbar bleibt und unter Flächenpressung von den Verriegelungselementen mitgeführt wird, die selbst - wie dargestellt - über die Abstützmittel des weiteren Kolbens druckbeaufschlagt werden.

Die Einzugskraft der Zugstange ist dabei abhängig von dem auf den Kolben wirkenden Druck, der beliebig einstellbar ist.

Ein wesentlicher Vorteil dieser konstruktiven Gestaltung liegt darin, daß unter dem Einfluß einer vom Druckmittel aufgebrachten hohen Kraft ein kurzer Verschiebeweg exakt einstellbar ist.

Der Druck auf den Kolben mit seinen Abstützmitteln kann hydraulisch oder pneumatisch erfolgen. Ebenso ist es aber auch möglich, den Kolben über einen Kniehebelmechanismus in Richtung auf den Zylinderboden beziehungsweise gegen die Verriegelungselemente und den Ringkolben zu bewegen.

In jedem Fall ist die Einzugsgeschwindigkeit der Zugstange nahezu lastunabhängig und ausschließlich eine Funktion des jeweils eingestellten Drucks.

Mit der erfindungsgemäßen Einrichtung wird es möglich, kleinste Hubbewegungen präzise auszuführen. Dies ist in zahlreichen Anwendungsfällen von Bedeutung. Beispielhaft kann die Bewegung eines Messers genannt werden, das mit eingestellter Geschwindigkeit eine Folie durchtrennen soll, ohne daß die Schneidkante des Messers auf die Gegenfläche aufschlägt und ohne Beschleunigung des Messers gegen Ende des Trennvorgangs.

Besonders vorteilhaft ist es, wenn die erfindungsgemäße Einrichtung in Baueinheit mit einer koaxial dazu angeordneten, druckmittelbetätigten Kolben-Zylinder-Einheit gestaltet ist, bei der der Kolben beidseitig eine Kolbenstange aufweist, von denen die eine nach außen austritt und die andere die koaxial in das Zylindergehäuse einführbare Zugstange bildet, die mit einer zum freien Ende hin nach außen verlaufenden Schrägfläche ausgebildet ist, die eine Anlagefläche zur Aufnahme der radial beweglichen Verriegelungselemente bildet. Mit dieser Baueinheit wird ein fertiges Betätigungssystem zur Verfügung gestellt, mit dem bei Bedarf lange Hubwege mit größerer Geschwindigkeit und kleineren Kräften von der druckmittelbetätigten (zum Beispiel druckgasbetätigten) Kolben-Zylinder-Einheit bewältigt werden, während in einer bestimmten Endlage die zweite Kolbenstange (Zugstange) mit den übrigen, vorstehend genannten Bauteilen verriegelt wird und anschließend mit einer beliebig einstellbaren großen Kraft und genau einstellbarer Geschwindigkeit bis in die Endlage weiterbewegt wird.

Bei einer solchen Kombination ist es weiter vorteilhaft, daß der Druckmittelanschluß, der auf der Seite des Kolbens der Kolben-Zylinder-Einheit vorgesehen ist, die die zweite Kolbenstange (Zugstange) trägt, gleichzeitig mit der übrigen druckmittelbetätigten Einrichtung derart verbunden ist, daß das Druckmittel z.B. under Druck stehendes Gas auf die Stirnseite des Kolbens geleitet wird und diesen in die Entriegelungsstellung schiebt, sobald die Kolben-Zylinder-Einheit in entsprechendem Sinne mit Druckmittel beaufschlagt wird.

Die Erfindung wird nachstehend anhand eines Ausführungsbeispieles näher erläutert. Dabei zeigen in schematisierter Darstellung
Figur 1: einen Längsschnitt durch die Einrichtung in Baueinheit mit einer Kolben-Zylinder-Einheit vor Einleitung des Krafthubes
Figur 2: einen Längsschnitt wie in Figur 1 zu Beginn des Krafthubes
Figur 3: einen Längsschnitt wie in Figur 1 am Ende des Krafthubes.

In den Figuren ist die Kolben-Zylinder-Einheit mit dem Bezugszeichen 10 dargestellt. Zu erkennen ist ein Zylindergehäuse 12 mit einem Zylinderboden 14 am linken Ende. In das rechte offene Ende ragt eine Kolbenstange 16, auf der eine Zugstange 18 befestigt ist. Die Kolbenstange 16 ist somit Bestandteil des Zugstange 18. Eine Führung der Kolbenstange 16 beziehungsweise Zugstange 18 erfolgt über zylinderförmige Elemente 20, 22. Zwischen den Elementen 20, 22 und der Kolbenstange 16 beziehungsweise Zugstange 18 sind Dämpfungsringe 24, 26 angeordnet, die dafür sorgen, daß in der Nähe der Endlage die Kolbengeschwindigkeit automatisch gedrosselt und ein hartes Anschlagen des Kolbens vermieden wird.

Im Zylindergehäuse 12 ist ein weiterer Kolben (ringsförmiger Kolben) 28 vor dem Element 22 koaxial zur Zugstange 18 angeordnet. Das auf den Zylinderboden 14 gerichtete Ende des Kolbens 28 ist rohrförmig ausgebildet. Der Kolben 28 ist über nicht näher bezeichnete Dichtungen außenseitig in üblicher Weise abgedichtet, jedoch verschiebbar im Zylindergehäuse 12 angeordnet. Die vorderen Stirnflächen des rohrförmigen Abschnittes sind mit 28a gekennzeichnet.

Konzentrisch zur Mittenlängsachse M verläuft im linken Endabschnitt des Zylindergehäuses 12 ein Dorn 30, der gegen den Zylinderboden 14 unter der Vorlast einer Feder 32 steht. Hierdurch wird der Dorn 30 - falls keine Gegenkraft vorhanden ist - so weit nach rechts (in Richtung auf die Zugstange 18) gedrückt, bis er mit einem inneren Kragen 34 gegen einen Anschlag 36 stößt. Der Anschlag 36 wird hier vom Kopf einer im Zylinderboden 14 befestigten Schraube gebildet.

Zwischen dem Dorn 30 und dem Zylindergehäuse 12 ist ein Ringkolben 38 angeordnet, der auf dem Dorn 30 gleiten kann und sowohl gegen das Zylindergehäuse 12 als auch gegen die Zylinderfläche des Dorns 30 abgedichtet ist.

Der Ringkolben 38 steht unter der Wirkung einer Druckfeder 40, die sich am Zylinderboden 14 abstützt.

An seinem, dem Kolben 28 zugewandten Ende erweitert sich der innere Durchmesser des Ringkolbens 38 über eine Schrägfläche 38a, eine innere Zylinderfläche 38b und eine sich daran anschließende weitere Schrägfläche 38c, die eine Kegelstumpfform aufweist.

In der in Figur 1 dargestellten Ausgangslage wird von der zylindrischen Außenfläche des Dorns 30 eine Anzahl von Verriegelungselementen 42 abgestützt. Die Verriegelungselemente 42 sind als Kreisringsegmente ausgebildet und liegen mit einer äußeren geneigten Fläche 42c an der Schrägfläche 38c des Ringkolbens 38 an. Auf ihrer zum offenen Ende des Zylindergehäuses 10 gerichteten Seite 42d, die plan ausgebildet ist, liegen die Verriegelungselemente 42 gegen die Stirnfläche 28a des Kolbens 28 an, die hier als Abstützmittel dient. In dieser Position verbleibt ein Freiraum 44 zwischen den Verriegelungselementen 42 und dem Zylindergehäuse 12.

Die Zugstange 18 ist an ihrem in der Figur linken Ende mit einem erweiterten Kragen 46 ausgebildet, und die Zugstange 18 erweitert sich über eine Schrägfläche 18a bis zum Kragen 46.

Die vordere Stirnfläche 18b der Zugstange 18 liegt gegen die korrespondierende Stirnfläche des Dorns 30 an.

Im Bereich des Elementes 20 ist ein Druckgasanschluß 48 vorgesehen, über den der Kolben 16′ der Kolbenstange 16 mit Druckgas beaufschlagt werden kann.

Ein weiterer Druckgasanschluß 50 ist im Bereich des Elementes 22 vorgesehen, wobei über hier aufgegebenes Druckgas die Kolbenstange 16 in entgegensetzte Richtung (in der Figur: nach rechts) zurückbewegt werden kann.

Darüber hinaus kann bei dieser Druckbeaufschlagung durch den Druckgasanschluß 50 das Druckgas auch durch den zwischen der Zugstange 18 und dem Kolben 28 vorhandenen Raum 52 und einen ausreichend zu bemessenden Spalt zwischen der Umfangsfläche des Kragens 46 und der inneren Zylinderfläche des Kolbens 28 sowie den Freiräumen zwischen den Verriegelungselementen 42 in den Freiraum 44 gelangen und damit den Ringkolben 38 beaufschlagen, so daß dieser gegen die Wirkung der Federn 40 in die in Figur 1 dargestellte Stellung zurückgetrieben wird. Von besonderer Bedeutung ist der weitere Druckmittelanschluß 54, mit dem die vordere Stirnfläche des Ringkolbens 28 beaufschlagt werden kann. Das Druckmittel kann Öl oder Gas sein; ebenso ist es aber auch möglich, an dieser Stelle einen Kniehebelmechanismus anzuordnen, über den der Ringkolben 28 mechanisch in Richtung auf den Zylinderboden 14 vorgetrieben wird.

Das Druckmittel wirkt dabei gegen die Wirkung von Federn 56, die den Ringkolben 28 unter ständiger Vorlast halten. Anstelle der Federn 56 könnten auch andere Druckmittel, wie ein Fluid, eingesetzt werden.

Figur 2 zeigt die Einrichtung nach Figur 1, nachdem der Druckgasanschluß 48 betätigt wurde. Die Kolbenstange 16 und mit ihr die Zugstange 18 sind hierdurch in Richtung auf den Zylinderboden 14 gedrückt worden, und zwar so weit, daß die Verriegelungselemente 42 unter dem radialen Druck des Ringkolbens 38 hinter den Kragen 46 gleiten konnten. Gleichzeitig hat sich der Ringkolben 38 unter der Wirkung der Federn 40 nach rechts bewegt und umgreift nunmehr die Verriegelungselemente 42 auf ihrer Außenfläche, die gegen die Zylinderfläche 38b anliegen. Eine Bewegung der Verriegelungselemente 42 nach außen ist nicht mehr möglich.

Aus dieser Stellung heraus kann nun der Krafthub mit genau kontrollierter Geschwindigkeit,Kraft und definierter Länge erfolgen. Es könnte also zum Beispiel ein am freien Ende der Kolbenstange 16 befestigtes Folienschneidmesser durch die Bewegung der Kolbenstange 16 aus der Lage nach Figur 1 in die Lage nach Figur 2 in Ausgangsposition für den Schnitt gebracht werden. Muß nun ein Schnitt mit kontrollierter Geschwindigkeit und mit einem exakten Hub von wenigen zehntel Millimeter bis maximal wenigen Millimetern erfolgen; so geschieht dies dadurch, daß der Druckmittelanschluß 54 (hier: mit Drucköl) beaufschlagt wird. Dabei wird der Kolben 28 gegen den Widerstand der Federn 56 nach links in Richtung auf den Zylinderboden 14 gedrückt. Die Geschwindigkeit, mit der sich der Kolben 28 bewegt, hängt von der zugeführten Ölmenge und dem Öldruck ab. Beides kann sehr genau geregelt werden. Als Reaktionskräfte auftretende Lastschwankungen am Kolben 28 äußern sich lediglich in Druckschwankungen des zugeführten Hydraulikmediums. Geschwindigkeitsschwankungen von unerwünschter Größe treten nicht auf.

Durch die Bewegung des Kolbens 28 nach links drückt gleichzeitig dessen Stirnfläche 28a (die Abstützmittel) gegen die korrespondierende plane Stirnfläche 42d der Verriegelungselemente 42, die nun ihrerseits mit ihren inneren geneigten Stirnflächen 42b gegen die Schrägfläche 18a der Zugstange 18 drücken. Hierdurch wird die Zugstange 18 und damit auch die Kolbenstange 16 und die weiteren mit ihr verbundenen Elemente, zum Beispiel das Schneidmesser, mit entsprechender Geschwindigkeit und Kraft über eine vorwählbare Strecke nach links bewegt.

Aufgrund der Flächenpressung zwischen den Umfangsflächen 42e der Verriegelungselemente 42 und der zylinderförmigen Innenfläche 38b des Ringkolbens 38 wird der Ringkolben (Verriegelungskolben) 38 automatisch gegen die Wirkung der Federn 40 nach links mitgeführt. Es wird schließlich die Position nach Figur 3 erreicht.

Diese Position kann über eine entsprechende Aufrechterhaltung des Drucks über den Druckmittelanschluß 54 aufrechterhalten bleiben, bis eine andere Position gewünscht wird.

## Patentansprüche

1. Druckmittelbetätigte Einrichtung mit
1.1 einem Zylindergehäuse (12) mit Zylinderboden (14),
1.2 einem im Zylindergehäuse (12) gleitend geführten, von einem Druckmittel (40) vom Zylinderboden (14) weg, nachgiebig beaufschlagten Ringkolben (38),
1.3 einer mit einem Ende in das Zylindergehäuse (12) hineinragenden oder dieses durchragenden und mit dem anderen Ende (16) aus dem Zylindergehäuse (12) auf der dem Zylinderboden (14) gegenüberliegenden Seite des Zylindergehäuses (12) austretenden Zugstange (18),
1.4 deren, dem Zylinderboden (14) zugewandtes Ende über eine nach außen verlaufende Schrägfläche (18a) erweitert ausgebildet ist ,
1.5 zwischen Zugstange (18), Ringkolben (38) und einem axial wirkenden Abstützmittel (28a) angeordneten und radial vom Ringkolben (38) nach innen belasteten und verschiebbaren Verriegelungselementen (42), die
1.6 in einer Verriegelungsstellung der Zugstange (18) gegen deren Schrägfläche (18a) und gegen den Ringkolben (38) unter gleichzeitiger Blockierung einer radialen Auswärtsbewegung anliegen,
1.7 wobei die Abstützmittel (28a) Bestandteil eines zwischen dem Zylindergehäuse (12) und der Zugstange (18) angeordneten, von einem weiteren Druckmittel zur Verschiebung in Richtung auf den Zylinderboden (14) beaufschlagbaren, die Zugstange (18) umgebenden ringförmigen Kolbens (28) sind, und
1.8 den Ringkolben (38) durchdringende Mittel (30) zur Abstützung der radial inneren Flächen der Verriegelungselemente (42) in der nicht verriegelten Stellung der Zugstange (18) vorgesehen sind.

2. Einrichtung nach Anspruch 1, bei der die Mittel zur Abstützung der Verriegelungselemente (42) von einem Dorn (30) gebildet werden, der in axialer Verlängerung der Zugstange (18) zwischen Zylinderboden (14) und Zugstange (18) federnd (bei 32) in Richtung auf die Zugstange (18) gelagert ist.

3. Einrichtung nach Anspruch 2 mit einem gehäusefesten Anschlag (36) zur Begrenzung des Verschiebeweges des Dornes (30) in Richtung auf die Zugstange (18).

4. Einrichtung nach einem der Ansprüche 1 bis 3, wobei der Ringkolben (38) an seinem, mit den Verriegelungselementen (42) zusammenwirkenden Ende eine zylinderförmige Innenfläche (38b) mit größerem Durchmesser als an seinem, dem Zylinderboden (14) zugewandten Ende aufweist.

5. Einrichtung nach einem der Ansprüche 2 bis 4, wobei der Ringkolben (38) auf dem Dorn (30) geführt ist.

6. Einrichtung nach Anspruch 4 oder 5, wobei der Ringkolben (38) zwischen seiner inneren Gleitfläche und der erweiterten zylinderförmigen Innenfläche (38b) mit einer Schrägfläche (38a) ausgebildet ist.

7. Einrichtung nach einem der Ansprüche 4 bis 6, wobei der Übergangsbereich des Ringkolbens (38) zwischen der erweiterten zylinderförmigen Innenfläche (38b) und dem freien Ende des Ringkolbens mit einer weiteren Schrägfläche (38c) ausgebildet ist.

8. Einrichtung nach einem der Ansprüche 1 bis 7, bei der der Kolben (28) von einem unter Druck stehenden Gas oder Fluid beaufschlagbar ist.

9. Einrichtung nach einem der Ansprüche 1 bis 7, bei der der Kolben (28) von einem außerhalb des Zylindergehäuses (12) betätigbaren Kniehebelmechanismus oder Keilsystem beaufschlagbar ist.

10. Einrichtung nach einem der Ansprüche 1 bis 9, bei der die Zugstange (18) hydraulisch oder pneumatisch in Richtung auf den Zylinderboden (14) und von diesem weg bewegbar ist.

11. Einrichtung nach einem der Ansprüche 1 bis 10, bei der die Druckmittel (32, 40, 56) Federn sind.

12. Einrichtung nach einem der Ansprüche 1 bis 11, bei der die Verriegelungselemente als Kugeln gestaltet sind.

13. Einrichtung nach einem der Ansprüche 7 bis 11, bei der die Verriegelungselemente (42) als Kreisringsegmente gestaltet sind mit einer ersten Stirnfläche (42d) zur Anlage an den Abstützmitteln (28a), einer zweiten Stirnfläche mit einem inneren geneigten Abschnitt (42b) zur flächigen Anlage an der Schrägfläche (18a) der Zugstange (18) und einem äußeren, entgegengesetzt geneigten Abschnitt (42c) zur Anlage an der Schrägfläche (38c) des Ringkolbens (38).

## Claims

1. A device activated by pressure means with
1.1 a cylinder housing (12) with a cylinder base (14),
1.2 an annular piston (38) acted upon elastically by a pressure means (40) away from the cylinder base (14) and guided in a sliding manner in the cylinder housing (12),
1.3 a pull rod (18) with one end projecting into the cylinder housing (12) or projecting through this and with the other end (16) emerging from the cylinder housing (12) on the side of the cylinder housing (12) opposite the cylinder base (14),
1.4 the end of which pull rod (18), facing the cylinder base (14), is extended by way of an inclined face (18a) extending outwards,
1.5 locking elements (42) arranged between the pull rod (18), annular piston (38) and an axially acting support means (28a), which are displaceable and loaded inwardly, radially from the annular piston (38), which elements
1.6 rest, when the pull rod (18) is in its locked position, against its inclined face (18a) and against the annular piston (38) whilst simultaneously blocking a radial outward movement,
1.7 wherein the support means (28a) is a component part of an annular piston (28) surrounding the pull rod (18), arranged between the cylinder housing (12) and the pull rod (18), and able to be acted upon by a further pressure means for displacement in the direction of the cylinder base (14), and
1.8 means (30) penetrating the annular piston (38) are provided for supporting the radially inner faces of the locking elements (42) in the unlocked position of the pull rod (18).

2. A device according to claim 1 in which the means for supporting the locking elements (42) are formed by a mandrel (30), which is mounted in axial extension of the pull rod (18) between the cylinder base (14) and the pull rod (18) elastically (at 32) in the direction of the pull rod (18).

3. A device according to claim 2, with a housing-fixed stop (36) for limiting the sliding path of the mandrel (30) in the direction of the pull rod (18).

4. A device according to one of claims 1 to 3, wherein the annular piston (38) has on its end cooperating with the locking elements (42) a cylindrical inner face (38b) with a greater diameter than on its end facing the cylinder base (14).

5. A device according to one of claims 2 to 4, wherein the annular piston (38) is guided on the mandrel (30).

6. A device according to claim 4 or 5, wherein the annular piston (38) is formed between its inner slide face and the extended cylindrical inner face (38b) with an inclined face (38a).

7. A device according to one of claims 4 to 6, wherein the transition region of the annular piston (38) between the extended cylindrical inner face (38b) and the free end of the annular piston is formed with a further inclined face (38c).

8. A device according to one of claims 1 to 7, in which the piston (28) is able to be acted upon by a gas under pressure or fluid.

9. A device according to one of claims 1 to 7, in which the piston (28) is able to be acted upon by a bent lever mechanism or key system able to be activated outside the cylinder housing (12).

10. A device according to one of claims 1 to 9, in which the pull rod (18) is able to be moved hydraulically or pneumatically in the direction of the cylinder base (14) and away from this.

11. A device according to one of claims 1 to 10, in which the pressure means (32,40,56) are springs.

12. A device according to one of claims 1 to 11 in which the locking elements are shaped as spheres.

13. A device according to one of claims 7 to 11, in which the locking elements (42) are shaped as circular ring segments with a first end face (42d) for bearing on the support means (28a), a second end face with an inner inclined section (42b) for the two-dimensional bearing on the inclined face (18a) of the pull rod (18) and an external opposingly inclined section (42c) for bearing on the inclined face (38c) of the annular piston (38).

## Revendications

1. Dispositif actionné par un moyen de pression comportant
1.1 un boîtier de cylindre (12) avec un fond (14),
1.2 un piston annulaire (38), guidé coulissant dans le boîtier (12),et actionné de façon souple à partir du fond (14) du cylindre par un moyen de pression (40),
1.3 une tige de traction (18), s'engageant par une extrémité dans le boîtier (12) ou traversant celui-ci et sortant, avec son autre extrémité (16) du boîtier (12), sur le côté, opposé au fond (14), du boîtier (12),
1.4 tige dont l'extrémité, tournée vers le fond (14), est élargie par une surface oblique (18a) s'étendant vers l'extérieur,
1.5 des moyens de verrouillage (42), placés entre la tige de traction (18), le piston annulaire (38) et un moyen d'appui (28a), agissant axialement, et sollicités ainsi que coulissant radialement à partir du piston annulaire (38), vers l'intérieur,
1.6 lesquels éléments de verrouillage s'appliquent, dans une position de verrouillage de la tige de traction (18), contre sa surface oblique (18a) et contre le piston annulaire (38), en bloquant simultanément un déplacement radial vers l'extérieur,
1.7 les moyens d'appui (28a) faisant partie d'un piston (28) en forme d'anneau, placé entre le boîtier (12) et la tige de traction (18), soumis à l'action d'un autre moyen de pression, en vue de son coulissement en direction du fond (14) du cylindre, et entourant la tige de traction (18), et
1.8 des moyens (30), traversant le piston annulaire (38), étant prévus pour soutenir les surfaces radialement intérieures des éléments de verrouillage (42), dans la position non verrouillée de la tige de traction (18).

2. Dispositif selon la revendication 1 dans lequel les moyens destinés à soutenir les éléments de verrouillage (42) sont formés par une broche (30) qui, dans le prolongement axial de la tige de traction (18), est montée entre le fond (14) du cylindre et la tige de traction (18) et poussée élastiquement (en 32) en direction de la tige de traction (18).

3. Dispositif selon la revendication 2 comportant une butée (32), solidaire du boîtier, pour limiter le mouvement de coulissement de la broche (30), en direction de la tige de traction (18).

4. Dispositif selon l'une des revendications 1 à 3 dans lequel le piston annulaire (38) présente, à son extrémité coopérant avec les éléments de verrouillage (42), une surface intérieure (38b) cylindrique, de plus grand diamètre qu'à son extrémité tournée vers le fond (14) du cylindre.

5. Dispositif selon l'une des revendication 2 à 4 dans lequel le piston annulaire (38) est guidé sur la broche (30).

6. Dispositif selon la revendication 4 ou 5 dans lequel le piston annulaire (38) est formé entre sa surface de glissement intérieure et la surface intérieure (38b) cylindrique, élargie, avec une surface oblique (38a).

7. Dispositif selon l'une des revendications 4 à 6 dans lequel la zone de transition du piston annulaire 38 est formée entre la surface intérieure (38b) cylindrique, élargie, et l'extrémité libre du piston annulaire avec une autre surface oblique (38c).

8. Dispositif selon l'une des revendications 1 à 7 dans lequel le piston (28) est soumis à l'action d'un gaz ou d'un fluide sous pression.

9. Dispositif selon l'une des revendications 1 à 7 dans lequel le piston (28) est soumis à l'action d'un mécanisme à levier coudé ou d'un système à coin, actionnable à l'extérieur du boîtier (12) du cylindre.

10. Dispositif selon l'une des revendications 1 à 9 dans lequel la tige de traction (18) est déplaçable hydrauliquement ou pneumatiquement en direction du fond (14) du cylindre et à partir de celui-ci.

11. Dispositif selon l'une des revendications 1 à 10 dans lequel les moyens de pression (32, 40, 56) sont des ressorts.

12. Dispositif selon l'une des revendications 1 à 11 dans lequel les éléments de verrouillage sont des billes.

13. Dispositif selon l'une des revendications 7 à 11 dans lequel les éléments de verrouillage (42) sont des segments d'un anneau circulaire avec une première surface frontale (42d) venant s'appliquer contre les moyens d'appui (28a), une seconde surface frontale avec une partie (42b) inclinée vers l'intérieur, venant s'appliquer contre la surface oblique (18a) de la tige de traction (18) et une partie (42c) extérieure, inclinée dans l'autre sens, venant s'appliquer contre la surface oblique (38c) du piston annulaire (38).
